# EUROPÄISCHE PATENTSCHRIFT

(11) **EP 1 632 451 B1**
(45) Veröffentlichungstag und Bekanntmachung des Hinweises auf die Patenterteilung: **30.07.2008**
(21) Anmeldenummer: 05017451.5
(22) Anmeldetag: 11.08.2005
(51) Int. Cl.: B66C 19/00, F41H 7/02

(54) **Verfahren und Vorrichtung zum Transport schwerer Fahrzeuge**
Method and device for transporting heavy vehicles
Procédé et dispositif pour le transport de véhicules lourds

(30) Priorität: 04.09.2004 DE 102004042869
(43) Veröffentlichungstag der Anmeldung: 08.03.2006
(73) Patentinhaber: Rheinmetall Landsysteme GmbH, 24107 Kiel (DE)
(72) Erfinder: van Riel, Markus, 86169 Augsburg (DE)
(74) Vertreter: Dietrich, Barbara

(56) Entgegenhaltungen:
- WO-A-03/068650
- DE-A1- 4 401 587
- DE-U1- 20 305 794
- GB-A- 1 225 212
- US-A- 5 114 295
- US-A- 5 562 362

## Beschreibung

Die Erfindung betrifft eine Vorrichtung für den Transport sowie zur Montage vor Ort für schwere Fahrzeuge, insbesondere eines Schützenpanzers mit einem Turm.

Ein kampfbereit ausgestattetes Kampffahrzeug ist in der Praxis zu schwer für den Lufttransport und wird daher auf wenigstens zwei Flugzeuge aufgeteilt, da hierbei die Zuladung zu beachten ist. Für den Transport von schweren Kampffahrzeugen werden daher in ein erstes Flugzeug die Mannschaft bis auf den Fahrer, die Ausrüstung, der Treibstoff und die Munition sowie die Panzerung und Werkzeuge / Vorrichtungen zur Montage der Panzerung und Betankung sowie ein Gabelstapler untergebracht. Ein anderes zweites Flugzeug nimmt das ungepanzerte Fahrzeug mit geringem Treibstoff und einzelne Geschosse sowie den Fahrer auf. Vor Ort wird dann das Fahrzeug mit dem Panzerschutz versehen, aufmunitioniert sowie betankt. Die weiteren Ausrüstungsgegenstände, das Werkzeug und die Montagemittel für den Rücktransport müssen zusammengestellt und ebenfalls verstaut werden. Dieser Aufwand verlangt für eine Zeitspanne ein geschütztes Areal vor Ort. Zudem besteht die Gefahr möglicher Montagefehler. Nicht gewährleistet wird zudem ein schneller kampfbereiter Zustand des Kampffahrzeugs.

Aus der EP 0 723 905 A1 ist ein Vorschlag bekannt, ein Gleiskettenfahrzeug in zwei Module aufzuteilen. Dazu werden ein Fahr- und ein Missionsmodul geschaffen, wobei das Missionsmodul abnehmbar ist. Die Höhe des zu transportierenden Fahrzeugs ist in der Regel gleichbleibend. Diese Gewichtsaufteilung ermöglicht eine getrennte Luftverladung des Fahrzeugs. Für den Transport eines Kampffahrzeugs mit einem Turm ist dieser Vorschlag nicht anwendbar.

Ein Kampffahrzeug sowie Transportsystem zu seiner Verladung in Transportflugzeuge offenbart auch die DE 44 01 587 A1. Das Kampffahrzeug besitzt hierbei ein Fahrzeugunterteil, auf dem im hinteren Bereich eine Abschußvorrichtung angebracht ist. Für den Transport wird die gesamte Abschußvorrichtung vom Fahrgestell abgenommen. Die Verladung erfolgt mittels eines fahrbaren Transportgestells. Nach Befestigung am Transportgestell wird die Abschußvorrichtung vom Fahrzeugunterteil getrennt. Das Transportgestell besitzt drei Räderpaare, so dass das Wegfahren und Lenken in der Art eines Dreirades über eine am vorderen Ende angeordnete Deichsel erfolgt.

Die DE 38 37 726 A1 beschreibt ein Verfahren zur Verladung von Schwergut mit einer Schwergut - Verladebrücke. Diese weist mehr als eine Hebe- und Senkvorrichtung auf. Die Verladebrücke - Tragkonstruktion weist Laufräder für eine Schienenkonstruktion auf.

Ein weiteres Lastaufnahmemittel, hier für normierte Ladungseinheiten wie Container, ist der DE 197 48 952 A1 entnehmbar. Dieses Mittel, auch bezeichnet als Portalhubwagen, besteht aus zwei Teilen, einem Fahrwerk und einem Hubwerk.

Ein weiterer Portalhubwagen im Containerbereich ist auf der Internetseite - http://www.jahr-der-technik.de/114.0.html -dargestellt.

Die US 5,114,295 A offenbart einen Containerträger zur Aufnahme und Transport eines Containers. Das Gestell des Trägers besitzt eine, dem Umfang des zu transportierenden Containers angepasste Halterung, an dessen Ecken Arretierstifte angebracht sind. Der Träger wird zur Aufnahme des Containers über diesen geführt und die Halterung so abgesenkt, dass wenigstens einer der Arretierstifte mit einer Ecke des Containers gelangt. Durch Änderung der Position der Halterung im Träger zum Container werden dann die anderen Stifte in die jeweiligen Ecken angreifen. An diesen Arretierpunkten wird dann der Container an der Halterung gehalten.

Die Erfindung stellt sich die Aufgabe, die Zeit zum Versetzen des Fahrzeugs in den funktionsbereiten Zustand unter der Beschränkung einer guten Luftverlastbarkeit erheblich zu verkürzen.

Gelöst wird die Aufgabe durch die Merkmale des Patentanspruchs 1.

Der Erfindung liegt die Idee zugrunde, die konstruktive Trennstelle zwischen einem Fahrzeug (Chassis) und einem Turm zu nutzen, und einen gepanzerten und aufmunitionierten Turm mittels eines vorzugsweise motorisch angetriebenen Hebebühnenfahrzeugs in ein Flugzeug zu verbringen. Das andere Flugzeug nimmt dann vorzugsweise ein gepanzertes, insbesondere aber betanktes und vorzugsweise vollständig mit Ausrüstungsgegenständen bestücktes Fahrzeugunterteil auf. Die Besatzung kann auf beide Flugzeuge verteilt werden. Die vor Ort notwendigen Arbeiten zur vollen Kampfbereitschaft liegen dann im Verschrauben des Turmes mit dem Fahrzeuggestell. Ein weiterer sich bietender Vorteil liegt darin, dass die Werkzeuge am Hebebühnenfahrzeug befestigt und dieses zum Rücktransport bereitgestellt werden kann.

Die vorgenannte Lösung lässt die Herstellung der Kampfbereitschaft in ca. 15 Minuten ab Entladung zu. Sowohl der ballistische Schutz (Panzerplatten) auf dem Fahrzeuggestell als auch auf dem Turm kann mit großflächigen Platten gestaltet werden, da diese bereits im Werk montiert werden können und nicht mehr vor Ort durch Muskelkraft moniert werden müssen. Die logistische Unterstützung bezogen auf die Betankung vor Ort kann entfallen.

Das Hebebühnenfahrzeug kann unmittelbar nach dem Aufsetzten des Turms auf das Fahrzeuggestell für andere Transporte weiter verwenden.

Die Bauhöhe des turmlos transportierten Kampffahrzeugs kann die Laderaumhöhe des Transportflugzeugs aufweisen.

Die Lösung ist auf jedes überschwere oder überhöhte Fahrzeug anwendbar, bei dem es zumindest eine vertikale Trennstelle, beispielsweise "Drehkranz" gibt, die eine günstige Aufteilung in gleich große Massen und in vorzugsweise annähernd halbe Höhen liefert. Bedingung bei der Trennstelle am Drehkranz sollte dabei sein, dass hier Mittel für eine Schnellmontage vorgesehen sind.

Anhand eines Ausführungsbeispiels mit Zeichnung soll die Erfindung näher erläutert werden.

Es zeigt:
- Fig. 1: ein einen Turm tragendes Hebebühnenfahrzeug mit einem vom Turm getrennten Kampffahrzeug in einer Vorderansicht,
- Fig. 2: Fig. 1 in einer Draufsicht.

Mit 10 ist ein Hebebühnenfahrzeug gekennzeichnet, welches einen komplett ausgerüsteten und gepanzerten Turm 2 trägt, der hier eine Waffenanlage 2.1 aufweist. Dieser Turm 2 ist zum Transport mittels eines nicht näher dargestellten Flugzeugs vom Fahrzeuggestell 3 beispielsweise eines Schützenpanzers 20 getrennt worden.

Dieser wird nunmehr vor Ort auf ein ebenfalls gepanzertes Fahrzeuggestell 3 wieder aufmontiert. Dazu verlässt das Hebebühnenfahrzeug 10 den Turm 2 tragend das nicht näher dargestellte Flugzeug. Vorzugsweise zeitlich parallel wird das Fahrgestell 3 aus dem anderen, gleichfalls nicht dargestellten zweiten Flugzeug gefahren.

Das Hebebühnenfahrzeug 10 weist wenigstens 4 Streben 12 und daran befindliche Räder 11 auf. Die beiden vorderen und die beiden hinteren Räder 11 sind jeweils miteinander derart gekoppelt, dass sie parallel geführt und verstellt werden. Zwischen den vorderen Rädern 11 ist eine Deichsel 13 zum Lenken des Hebebühnenfahrzeugs 10 vorgesehen. Die Streben 12 tragen eine Bühne 1, die in der Höhe verstellbar ist. Nicht weiter dargestellt ist ein Motor, der die Räder 11 antreiben, zumindest aber die Bühne 1 verstellen kann.

Zur Montage des Turms 2 auf das Gestell 3 wird das Hebebühnenfahrzeug 10 über das Gestell 3 bzw. das Gestell 3 des Schützenpanzers 20 unter das Hebebühnenfahrzeug 10 geführt (Fig. 2) bis der Turm 2 (insbesondere das Turmdrehlager) und eine Fahrzeugdachzarge 5 konstruktiv übereinander stehen. Die Bühne 1 des Hebebühnenfahrzeugs 10 wird nun abgesenkt und mittels an der Bühne 1 angebrachten Zapfenführungen 1.1 für am Fahrgestell 3 befindliche Zapfen 4 dabei zwangsgeführt, wobei sich der Turm 2 und die Fahrzeugdachzarge 5 zentrisch gegeneinander ausrichten. Dadurch können gelände-bedingte Verkantungen bei der Montage ausgeschlossen werden. Das Hebebühnenfahrzeug 10 bzw. die Bühne 1 wird vom Turm 2 entkoppelt und über die Scheitelhöhe des Schützenpanzers 20 gefahren. Zumindest zeitgleich sollte die Verschraubung mit dem Fahrzeuggestell 3 erfolgen. Das Hebebühnenfahrzeug 10 kann dann in einen Transportzustand versetzt und zum Abtransport bereitgestellt werden.

Es versteht sich, dass die Bühne 1 so ausgeführt ist und entsprechende Mittel aufweist, dass der Turm 2 während des Transportes weder verkanten noch sich lösen oder dergleichen kann. Auch ist die Lösung bei Kampffahrzeugen ohne Panzerung anwendbar. Der Turm 2 kann, muss aber keine Waffenanlage besitzen, wie es von Beobachtungspanzern bekannt ist.

## Patentansprüche

1. Vorrichtung zum Transport mittels Flugzeug sowie zur Montage vor Ort eines schweren Fahrzeugs (20), welches zumindest aus einen Turm (2) sowie einem Fahrzeuggestell (3) besteht, zwischen denen eine vertikale Trennstelle vorhanden ist, bestehend aus einem bewegbaren Hebebühnenfahrzeug (10) mit wenigstens vier Streben (12) und daran befindlich Rädern (11), die paarweise jeweils miteinander derart gekoppelt sind, dass sie parabel geführt und verstellt werden, und einer zwischen den vorderen Rädern (11) eingebundenen Deichsel (13), die zum Lenken des Hebebühnenfahrzeugs (10) vorgesehen ist, wobei
- der an der vertikalen Trennstelle vom Fahrzeuggestell (3) getrennte Turm (2) in einer in der Höhe verstellbare Bühne (1) während des Fluges gelagert ist,
- an der Bühne (1) Zapfenführungen (1.1) und am Fahrzeuggestell (3) Zapfen (4) angebracht sind, so dass
- die am Fahrgestell (3) befindlichen Zapfen (4) durch die an der Bühne angebrachten Zapfenführungen (1.1) zwangsgeführt werden, wodurch sich der Turm (2) und die Fahrzeugdachzarge (5) zentrisch gegeneinander ausrichten, wenn das Turmdrehlager des Turmes (2) und die Fahrzeugdachzarge (5) konstruktiv übereinander stehen und die Bühne (1) mit dem Turm (2) abgesenkt wird.

2. Vorrichtung nach Anspruch 1, **dadurch gekennzeichnet, dass** der Turm (2) und das Fahrzeuggestell (3) eine Panzerung aufweisen.

3. Vorrichtung nach Anspruch 1 oder 2, **dadurch gekennzeichnet, dass** ein Motor die Räder (11) antreiben kann, zumindest aber die Bühne (1) in der Höhe verstellt.

4. Vorrichtung nach einem der Ansprüche 1 bis 3, **dadurch gekennzeichnet, dass** Werkzeug zum Verschrauben des Turmes (2) mit dem Fahrgestell (3) am Hebebühnenfahrzeug (10) befestigt ist.

## Claims

1. Apparatus for transportation by means of aircraft and for assembly in situ of a heavy vehicle (20) which comprises at least a turret (2) and a vehicle chassis (3) between which there is a vertical separation point, comprising a movable lifting platform vehicle (10) with at least four struts (12) and wheels (11) located thereon, which are each coupled to one another in pairs such that they are guided and displaced parallel, and a shaft (13), which is linked in between the front wheels (11) and is intended to steer the lifting platform vehicle (10) with
- the turret (2), which is separated from the vehicle chassis (3) at the vertical separation point, being mounted in a variable height platform (1) during flight,
- journal guides (1.1) being fitted to the platform (1) and journals (4) being fitted to the vehicle chassis (3) such that
- the journals (4) which are located on the chassis (3) are positively guided through the journal guides (1.1) which are fitted to the platform, as a result of which the turret (2) and the vehicle roof frame (5) are aligned centrally with respect to one another when the turret rotating bearing of the turret (2) and the vehicle roof frame (5) are physically one above the other and the platform (1) is lowered with the turret (2).

2. Apparatus according to Claim 1, **characterized in that** the turret (2) and the vehicle chassis (3) are armoured.

3. Apparatus according to Claim 1 or 2, **characterized in that** an engine or motor can drive the wheels (11), but at least adjusts the height of the platform (1).

4. Apparatus according to one of Claims 1 to 3, **characterized in that** a tool for screwing the turret (2) to the chassis (3) is attached to the lifting platform vehicle (10).

## Revendications

1. Dispositif pour le transport aérien, ainsi que pour le montage sur place, d'un véhicule lourd (20), qui se compose d'au moins une tour (2) ainsi que d'un châssis de véhicule (3), entre lesquels est disposée une zone de séparation verticale, constitué d'un véhicule à plate-forme élévatrice mobile (10) comprenant au moins quatre montants (12) et des roues (11) posées dessus, qui sont à chaque fois accouplées ensemble par paires, de telle sorte qu'elles soient guidées et déplacées parallèlement, et d'un timon (13) incorporé entre les roues avant (11), qui est prévu pour diriger le véhicule à plate-forme élévatrice (10),
- la tour (2) séparée du châssis de véhicule (3) au niveau de la zone de séparation étant montée dans une plate-forme (1) réglable en hauteur pendant le vol,
- des guides pour tourillons (1.1) étant montés sur la plate-forme (1), et des tourillons (4) étant montés sur le châssis de véhicule (3), de telle sorte que
- les tourillons (4) se trouvant sur le châssis de véhicule (3) soient guidés par force par les guides pour tourillons (1.1) montés sur la plate-forme, de sorte que la tour (2) et la structure de toit du véhicule (5) soient centrées l'une par rapport à l'autre lorsque le palier pivotant de la tour (2) et la structure de toit du véhicule (5) sont disposées l'une au-dessus de l'autre par la construction, et lorsque la plate-forme (1) est abaissée avec la tour (2).

2. Dispositif selon la revendication 1, **caractérisé en ce que** la tour (2) et le châssis de véhicule (3) présentent un blindage.

3. Dispositif selon la revendication 1 ou 2,
**caractérisé en ce qu'**un moteur peut entraîner les roues (11), mais règle au moins la plate-forme (1) en hauteur.

4. Dispositif selon l'une quelconque des revendications 1 à 3, **caractérisé en ce que** l'outil pour visser la tour (2) au châssis de véhicule (3) est fixé sur le véhicule à plate-forme élévatrice (10).
